# FASCICULE DE BREVET EUROPEEN

(11) **EP 0 039 296 B1**
(45) Date de publication et mention de la délivrance du brevet: **18.07.1984**
(21) Numéro de dépôt: 81400676.3
(22) Date de dépôt: 29.04.1981
(51) Int. Cl.: B65B 21/18

(54) **Machine de manutention à conduite manuelle pour remplir ou vider des caisses de transport d'objets rangés**
Ladevorrichtung mit manueller Bedienung zum Füllen oder Entleeren von Transportkästen für regelmässig angeordnete Gegenstände
Manually controlled handling machine for filling or emptying transport cases of arranged articles

(30) Priorité: 30.04.1980 FR 8009804
(43) Date de publication de la demande: 04.11.1981
(73) Titulaire: Thierion, Michel, Muizon F-51140 Jonchery-Sur-Vesle (Marne) (FR)
(72) Inventeur: Thierion, Michel, Muizon F-51140 Jonchery-Sur-Vesle (Marne) (FR)
(74) Mandataire: Chevallier, Robert Marie Georges

## Description

Machine de manutention à conduite manuelle pour remplir ou vider des caisses de transport d'objets rangés.

L'invention se rapporte à une machine à conduite manuelle permettant de manutentionner des objets pour remplir ou pour vider des caisses de transport dans lesquelles les objets sont rangés.

Une telle machine est faite principalement pour.déplacer simultanément plusieurs objets qui sont à mettre dans une caisse pour y constituer des couches successives superposées ou qui sont à sortir de cette caisse, couche après couche. Cette machine est munie de moyens de préhension qui ne font pas partie de l'invention et qui sont adaptés aux objets à déplacer. Des moyens de préhension qui conviennent bien pour équiper la machine de l'invention sont les ventouses à dépression en raison de l'invention sont les ventouses à dépression en raison de leur souplesse d'emploi.

Pour mieux fixer les idées, on prendra dans ce qui suit l'exemple d'une machine servant à remplir, ou à vider, des conteneurs utilisés pour les transports de bouteilles couchées; cet exemple se rencontre fréquemment parmi les producteurs de vins qui ont à expédier des bouteilles pleines en quantité d'importance petite ou moyenne. Il n'est pas rentable pour ces producteurs de s'équiper en machines automatiques, qui existent dans le commerce, dont le débit atteint 12000 bouteilles à l'heure et dont le coût d'acquisition et de maintien en service dépasse leurs possibilités.

Comme exemptes illustrant au plus près ce qui vient d'être dit on peut citer le brevet FR 1 580 926 relatif à une machine comprenant deux convoyeurs parallèles entre lesquels est monté un transporteur à chaîne sans fin ayant deux brins rectilignes qui passent chacun respectivement au-dessus d'un convoyeur dans le plan médian longitudinal des caisses ou des groupes de bouteilles qui s'y trouvent. Cette machine entièrement automatique transfère dans des caisses à remplir des groupes importants de bouteilles préalablement composés.

Le brevet FR 1 522 630 décrit un dispositif pour soulever et déposer des articles tels que des bouteilles dans lequel se trouve un chemin de circulation semi-circulaire mais ce chemin se situe dans un plan vertical et la tête de préhension qui l'emprunte se déplace automatiquement.

Le brevet FR 1 495 501 se rapporte à une machiné pour encaisser et décaisser des bouteilles dans laquelle des éléments basculeurs couchent des bouteilles pour confectionner un lit puis ce lit est saisi et transféré automatiquement dans une caisse par une tête de préhension à ventouses installée à l'intérieur d'un portique pivotant.

Il existe donc un véritable besoin, non satisfait jusqu'à présent, d'une machine considérablement moins coûteuse que les machines automatiques à grand débit, qui fait encore appel à l'intervention manuelle, mais qui se charge de fournir les forces nécessaires de façon que le rôle de la main-d'oeuvre ne soit consacré qu'à la conduite de la machine. La partie la plus pénible du travail étant attribuée à cette dernière, la cadence peut être accélérée; en outre, en raison de la puissance de la machine il est possible de déplacer des charges qui excèdent les capacités humaines si bien que, dans l'ensemble, le nombre des bouteilles manutentionnées est considérablement plus élevé que par une exécution uniquement manuelle comme c'est le cas jusqu'à présent.

L'exemple choisi ici, celui de bouteilles pleines qui sont à mettre à l'état couché dans un . conteneur, est un bon exemple d'un travail difficile même quand il est exécuté manuellement.

La difficulté provient de ce que les bouteilles sont lourdes parce qu'elles sont pleines et qu'elles doivent être rangées tête-bêche; cette disposition est, en effet, celle qui permet de disposer le maximum de bouteilles dans le volume interne disponible des conteneurs couramment employés actuellement.

Les conteneurs dont l'usage est général maintenant pour le transport des bouteilles pleines couchées ont des dimensions telles qu'on y loge des couches successives dans le sens de la hauteur et que, dans chaque couche, on place dans le sens de la largeur deux rangs de bouteilles tête-bêche. Pour la facilité du calage, dans les deux rangs d'une couche, les bouteilles doivent être dirigées dans des sens opposés.

On atteint le résultat cherché, selon l'invention, au moyen d'une machine à conduite manuelle que l'on met en place entre un poste d'alimentation en bouteilles pleines et un poste d'alimentation en conteneurs vides à remplir, ou inversement entre un poste d'alimentation en conteneurs à vider et un poste d'évacuation des bouteilles pleines retirées des conteneurs.

L'invention a pour objet une machine pour le chargement, ou le déchargement, d'objets se rangeant dans des conteneurs tels que des bou teilles, entre un poste d'arrivée ou de départ des objets et un poste réservé à des conteneurs, cette machine comprenant un chemin de roulement horizontal passant au-dessus du poste dans le plan médian longitudinal de celui-ci et au-dessus du poste, un chariot roulant sur le chemin de roulement, un palan accroché au chariot pour porter un plateau muni de ventouses à dépression, caractérisée en ce que, au-dessus du poste, le chemin de roulement passe dans le plan vertical contenant l'axe géométrique longitudinal d'une moitié en sens transversal d'un conteneur disposé à ce poste puis présente une incurvation en demi-cercle qui est tangente au-dessus de l'autre moitié au plan vertical contenant l'axe géométrique longitudinal de cette seconde moitié, le plateau ayant une largeur égale à la demi-largeur intérieure et une longueur égale à la longueur intérieure des conteneurs et étant pourvu d'un organe de guidage manuel.

Pour la clarté de l'exposé, on considérera par la suite uniquement le cas du remplissage des conteneurs en bouteilles pleines.

La machine de l'invention comprend un chemin de roulement supporté au-dessus des deux postes; ce chemin s'étend à partir d'une première extrémité en ligne droite au-dessus du poste d'alimentation en bouteilles, dans le plan médian de ce poste, puis il s'allonge jusqu'au poste d'alimentation en conteneurs vides; au-dessus de ce dernier poste il est incurvé en demi-cercle avec un diamètre égal à la distance qui sépare les axes géométriques longitudinaux des deux moitiés en sens transversal d'un conteneur en passant au-dessus de l'un et de l'autre de ces axes pour se terminer par une seconde extrémité. Le chemin de roulement supporte un chariot entraîné en déplacement entre la première et la seconde extrémité et inversement. A ce chariot sont suspendus un palan à moteur et un cadre de centrage qui assure un rôle de centrage de la charge en position haute de celle-ci. Au palan est suspendu un plateau qui est lui-même pourvu de ventouses de préhension à dépression aptes à saisir un ensemble de bouteilles couchées tête-bêche. Le cadre de centrage et le plateau sont munis d'organes complémentaires de centrage qui s'engagent ensemble quand le plateau occupe sa position la plus élevée.

De plus, le plateau est muni d'un organe de guidage accessible latéralement; cet organe comprend, de préfërence, une paire de bras écartés se terminant chacun par une poignée et il comprend aussi un axe horizontal autour duquel il peut pivoter en sens vertical. De préférence, l'organe de guidage est associé au plateau par l'intermédiaire d'un moyen d'embrayage et de débrayage qui libère le bras par rapport au plateau quand celui-ci occupe sa position la plus haute et qui l'immobilise en pivotement autour du plateau en dehors de cette position.

De préférence, le palan et le cadre de centrage sont suspendus au chariot par l'intermédiaire d'articulation ayant un axe de pivotement parallèle à la partie en ligne droite du chemin de roulement.

Pour bien faire comprendre l'invention, on donnera maintenant une description d'un exemple de réalisation. On se reportera aux dessins annexés dan's lesquels:
la fig. 1 est une vue générale en élévation d'une machine conforme à l'invention montrant à la fois un poste d'alimentation en bouteilles pleines couchées où le chariot, le cadre et le plateau sont représentés en trait mixte, et un poste d'alimentation en conteneurs vides à remplir où le chariot, le cadre et le plateau sont représentés en trait plein,
la fig. 2 est une vue de dessus de la machine de la fig. 1 montrant les deux mêmes postes,
la fig. 3 est une vue de bout de la machine de la fig. 1, montrant seulement le poste d'alimentation en conteneurs où un conteneur est en cours de remplissage, le plateau étant représenté en trait plein en position haute au-dessus.d'un rang de bouteilles et représenté en trait mixte de façons différentes en position basse pour le dépôt d'un rang de bouteilles d'une part et d'un rang voisin de bouteilles tournées en sens opposé d'autre part,
la fig.4 est une vue de détail agrandie en coupe par un plan passant par l'axe de la partie entourée et désignée par une flèche F sur la fig. 1.

La machine de l'invention est destinée à être installée entre un poste A d'alimentation en bouteilles pleines (ou, à l'inverse, d'évacuation de ces bouteilles) et un poste B d'alimentation en conteneurs vides à remplir (ou, à l'inverse, d'évacuation de ces conteneurs). Ces postes A et B peuvent être éloignés l'un de l'autre d'une distance quelconque, ou voisins t'un de l'autre comme dans le présent exemple.

Le poste A est équipé de façon connue en soi d'un transporteur Aᵢ qui conduit deux files de bouteilles pleines, debout, et d'un dispositif, également connu en soi, qui couchent ces bouteilles en les mettant tête-bêche. On trouve une description d'un transporteur et d'un dispositif de couchage de ce genre dans le document FR-A-2219061.

Le poste B est équipé de façon connue en sci d'un transporteur à rouleaux Bᵢ qui conduit, et évacue ensuite, successivement, des conteneurs C à remplir en bouteilles.

L'équipement des postes A et B ne fait pas partie de l'invention; pour cette raison, il est représenté sur les dessins en trait continu plus fin. Un équipement quelconque approprié pourrait être prévu aux postes A et B; la seule obligation à respecter pour le bon fonctionnement de la machine de l'invention est de disposer d'une part d'un ensemble de bouteilles couchées tête-bêche à un emplacement précis, d'autre part d'un conteneur à remplir, également disposé à un emplacement précis.

La machine de l'invention comprend un chemin de roulement 1 qui est supporté par des jambes espacées 2 au-dessus des deux postes A et B. Il est donc facile d'adapter la longueur du chemin de roulement 1 à la distance qui sépare les postes A et B.

Les conteneurs C peuvent être d'un type quelconque et d'une capacité quelconque, mais on utilise couramment pour les transports jusqu'aux magasins de grande surface des conteneurs en fil métallique ayant des dimensions normalisées. Ces conteneurs peuvent recevoir des couches successives de bouteilles couchée et chaque couche comprend, dans le sens de ta largeur deux rangs de bouteilles tête-bêche; les bouteilles de ces rangs sont dirigées respectivement dans des sens opposés, comme on peut le voir dessiné en traits mixtes différents sur la fig. 3.

La machine de l'invention décrite ici à titre d'exemple est conçue pour prendre, soulever, transporter entre les postes A et B et déposer un rang complet d'une couche de bouteilles tête-bêche qui occupe dans un conteneur la totalité de la longueur de celui-ci et la moitié de sa largeur.

Au-dessus du poste A d'alimentation en bouteilles le chemin de roulement 1 est rectiligne et situé dans le plan médian longitudinal de ce poste A à l'aplomb des bouteilles couchées à saisir. A ce poste A se trouve la première extrémité 3 du chemin de roulement 1. Au-dessus du poste B d'alimentation en conteneurs, le chemin de roulement 1 est recourbé en demi-cercle 4, en vue de dessus, et il se termine par sa seconde extrémité 5. L'incurvation du chemin de roulement est telle qu'il s'étend d'abord au-dessus de l'axe longitudinal d'une première moitié du conteneur C, dans le sens de la largeur, pour arriver après courbure au-dessus de l'axe de la seconde moitié du conteneur C dans le sens de la largeur avant de se terminer en 5. De préférence, le centre 6 du demi-cercle 4 est situé sur la verticale qui passe par le centre géométrique du conteneur C, ou, au moins, ce centre 6 est proche de cette verticale.

Sur le chemin de roulement 1 est monté un chariot 7 déplaçable entre les postes A et B; il est guidé convenablement, par exemple grâce à des galets 8 à axe horizontal roulant sur des ailes horizontales et à des galets 9 à axe vertical s'appuyant contre une aile verticale de part et d'autre de celle-ci. Ce chariot 7 est entraîné en déplacement au moyen d'un groupe moto-réducteur 10 supporté entre les jambes 2, à proximité de la première extrémité 3 du chemin de roulement 1. Le groupe 10 a un arbre vertical sur lequel est calé, en rotation, un pignon denté 11 situé au niveau du chariot 7. Une chaîne 12 passe autour du pignon 11, s'étend en-dessous du chemin de roulement 1, dans le plan vertical qui passe par l'axe géométrique de ce dernier. La chaîne 12 suit le parcours du chemin de roulement 1; en arrivant au demi-cercle 4, elle s'incurve aussi en passant autour d'une roue dentée horizontale 13 de diamètre égal à celui de l'axe du chemin de roulement 1 dans la partie en demi-cercle 4; ce diamètre est égal aussi à la distance D qui sépare les axes longitudinaux des deux moitiés du conteneur C dans le sens de la largeur. A partir de la roue dentée 13 la chaîne 12 retourne directement au pignon 11. La roue dentée 13 est suspendue au niveau convenable grâce à un bras pendant 14 qui est lui-même fixé à une plaque 15 soutenue par la face supérieure du chemin de roulement 1. L'axe géométrique vertical de rotation de la roue dentée 13 passe par le centre 6 du demi-cercle 4. Le chariot 7 est fixé à la chaîne 12 par un moyen de fixation non représenté de sorte qu'il peut être déplacé entre l'extrémité 3 et l'extrémité 5 du chemin de roulement 1, et inversement.

. Au chariot 7 sont suspendus un palan 16 à chaîne et à moteur et un cadre de centrage 17. Il est préférable de suspendre le palan 16 et le cadre 17 par l'intermédiaire d'axes horizontaux 18 parallèles au chemin de roulement 1 laissant une possibilité d'oscillation en sens transversal afin que les galets 8, 9 supportent moins les ef- .fets du balancement. Le cadre 17 a un côté inférieur 19 avec une ouverture centrale 20 à travers laquelle passe la chaîne 21 du palan 16. Le côté inférieur 19 présente aussi deux trous espacés 22 dirigés vers le bas en position d'utilisation et évasés en 23 à leur partie inférieure.

A la chaîne 21 du palan 19 est accroché un plateau 24 de préhension par dépression, qui est horizontal en position d'utilisation et qui est pourvu sur sa face inférieure de plusieurs ven-- touses 25. Celles-ci sont connues; on peut en trouver une description dans le document FR-A-2370 660. Elles sont spécialement conçues pour saisir des bouteilles couchées. La face inférieure du plateau 24 présente deux plages 24A, 24B qui sont décalées en sens vertical et équipées respectivement de ventouses 25 pour que ces dernières saisissent simultanément des boutéilles couchées tête-bêche en deux lignes comme on le voit sur les figures. Les ventouses 25 sont rac cordées par l'intermédiaire du plateau 24 à une source de pression modulée convenablement par des moyens non représentés.

Le plateau 24 a une longueur qui est déterminée par la longueur du conteneur C et une largeur qui est égale à la demi-largeur du conteneur C. La machine décrite ici est conçue pour dépo- .ser (ou retirer) en ùne seule fois toutes les bouteilles couchées qui composent la moitié d'une couche complète dans le conteneur C, en opérant sur la totalité de la longueur et sur la moitié de la largeur. Dans d'autres circonstances, avec des conteneurs ayant d'autres dimensions, on pourrait donner au plateau 24 des dimensions qui correspondraient à une autre-façon de remplir ou de vider le conteneur C. Avec des conteneurs de plus grande surface, le plateau 24 pourrait opérer par moitié dans le sens de la largeur, comme dans le cas présent, et par fractions dans le sens de la longueur.

Le plateau 24 est accroché à la chaîne 21 du palan 16 par l'intermédiaire d'un élément de centrage 26 qui porte deux broches 27 dirigées vers le cadre 17, en correspondance avec les trous 22 du côté inférieur 17 de ce dernier. A la fin de la course de levage du plateau 24, les broches 27 entrent dans les entrées évasées 23 des trous 22 puis s'engagent dans ceux-ci et assurent le centrage du plateau 24. Quand la traction produite par la chaîne 21 applique fermement l'élément 26 contre le côté inférieur 19 du cadre 17, le plateau 24 occupe une position définie par rapport au chariot 7 et il conserve cette position pendant le déplacement de ce dernier.

Le plateau 24 est pourvu, à son sommet, entre sa face supérieure et l'élément de centrage 26 d'un organe de guidage manuel désigné par la référence générale 28 et qui comprend, de préférence, une paire de bras espacés ayant chacun une poignée 29. Les bras de l'organe de guidage 28 s'étendent sur un côté du plateau 24, ils sont incurvés vers le bas pour descendre jusqu'à un niveau qui permet à un opérateur de tenir les poignées 29 quand le plateau 24 occupe sa position la plus élevée. De plus, l'organe de guidage 28 est monté avec une liberté de pivotement autour d'un axe horizontal 30 de façon à pouvoir être relevé en tournant autour de cet axe quand le plateau 24 descend jusqu'au fond d'un conteneur C.

L'organe de guidage manuel 28 pourrait être réuni au plateau 24 en un point quelconque à condition qu'il ne gêne pas la descente de ce dernier dans les conteneurs C, comme on vient de l'expliquer. Cependant, il est plus avantageux de le monter autour d'un arbre 31 grâce auquel le plateau 24 est suspendu en-dessous de l'élément de centrage 26. Il est préférable aussi de prévoir un moyen d'embrayage et de débrayage agissant entre l'organe de guidage 28 et l'arbre 31 de façon à établir la libération de l'organe de guidage 28 autour de l'arbre 31 quand le plateau 24 est soulevé à sa position la plus élevée et à établir. le blocage de l'organe de guidage 28 par rapport à l'arbre 31 quand le plateau 24 n'occupe pas sa position la plus élevée. De nombreux moyens équivalents peuvent être adoptés pour assurer ces fonctions de blocage et de libération. Il est préférable d'employer des moyens à action automatique comme dans le présent exemple. L'organe de guidage 28 comprend une bague 32 montée libre en rotation autour de l'arbre 31. Le plateau 24 est fixé à l'extrémité inférieure de l'arbre 31, et l'extrémité supérieure de ce dernier est fixée à une pièce centrale 33 faisant partie de l'élément de centrage 26. Des douilles 34 traversent longitudinalement la pièce centrale 33 et sont réunies par des vis respectivement à leur extrémité supérieure à une plaque 35 et à leur extrémité inférieure à une première couronne d'embrayage 36 qui est montée libre en translation autour de l'arbre 31 et immobilisée en rotation autour de ce même arbre. Plusieurs ressorts 37 régulièrement espacés sont logés dans des évidements de la pièce centrale 33 et repoussent la première couronne d'embrayage 36 en l'éloignant de la pièce centrale 33. Une seconde couronne d'embrayage 38 est montée libre en rotation autour de l'arbre 31 et fixée à la bague 32 de l'organe de guidage 28; une garniture de friction est interposée, de façon connue, entre les couronnes d'embrayage 36 et 38. D'autre part, la plaque 35 est réunie fermement à la chaîne 21 du palan 16 grâce à des équerres à empreintes 39 qui contiennent entre elles la chaîne 21 et qui sont vissées à la plaque 35.

Quand le plateau 24 a été élevé jusqu'à sa position la plus haute dans laquelle l'élément de centrage est appliqué contre le côté inférieur 19 du cadre 17, la traction de la chaîne 21 est transmise par les douilles 34 à la première couronne d'embrayage 36 qui se déplace en comprimant les ressorts 37 jusqu'à sa rencontre avec la pièce centrale 33. L'embrayage est ouvert et l'organe de guidage 28 peut tourner librement autour de l'arbre 31 et autour du plateau -24. Dès que le plateau 24 n'occupe plus cette position, dès qu'il commence à descendre, les ressorts 37 repoussent la première couronne d'embrayage 36 contre le garniture de friction appliquée contre la seconde couronne d'embrayage 38. L'embrayage est fermé et, quand on agit sur l'organe de guidage 28 on peut faire tourner le plateau 24 suspendu à la chaîne 21 et lui donner une orientation quelconque. Ce guidage permet de corriger son orientation afin qu'il pénètre convenablement dans le conteneur C à remplir (ou à vider).

Les positions d'arrêt du chariot 7 d'une part au poste A et d'autre part au poste B sont définies avec précision grâce à des butées ou à des moyens équivalents de détection et de repérage, non représentés et connus en soi, de sorte que les corrections d'orientation du plateau 24 sont minimes.

En fait, au-dessus du poste B le chariot 7 peut être arrêté à l'une ou à autre de deux positions d'arrêt. A une première position, le plateau 24 peut opérer d'un côté de l'axe de symétrie du conteneur C, par exemple du côté au-dessus du milieu duquel arrive le chemin de roulement 1. A la seconde position, le plateau 24 peut opérer de l'autre côté du même axe de symétrie, quand le chariot a parcouru le demi-cercle 4 du chemin de roulement 1 et a été arrêté au-dessus du milieu de ce côté. Sur la fig. 2, le plateau 24 est représenté en trait plein, à droite, au-dessus du poste A et en trait mixte, à gauche, pendant son passage entre ses deux positions possibles d'arrêt au-dessus du poste B.

Dans l'exemple décrit ici, quand des bouteilles ont été couchées tête-bêche au poste A en nombre voulu pour garnir sur une couche une moitié du conteneur C, le plateau 24 les saisit par les ventouses 25 et le palan 16 fait monter ce plateau jusqu'à sa position la plus élevée dans laquelle il est centré en position grâce aux broches 27 s'engageant dans les trous 22. A ce moment, l'organe de guidage 28 est libéré en pivotement autour du plateau 24 ainsi qu'on l'a expliqué. Le chariot 7 est alors déplacé du poste A au poste B, par le groupe moto-réducteur 10 et par la chaîne 12. Quand le chariot 7 circule sur la partie 4 en demi-cercle du chemin de roulement 1, le plateau 24 pivote avec lui afin d'occuper dans sa seconde position d'arrêt une position symétrique de celle qu'il occupe à sa première position d'arrêt. L'opérateur n'est pas obligé d'accompagner le plateau pendant ce demi-tour, ni de contourner le conteneur C, grâce à l'ouverture de l'embrayage, comme expliqué plus haut, et à la liberté de pivotement qui en résulte pour l'organe de guidage. Quand le chariot 7 a été arrêté à l'une ou l'autre des deux positions, dès la descente du plateau 24, l'embrayage se ferme et l'organe de guidage 28 est immobilisé par rapport au plateau 24, permettant ainsi de corriger son orientation ou sa position, si nécessaire, pour qu'il descende convenablement dans le conteneur C sans en accrocher les bords. Il en est de même pendant la montée pour la sortie hors du conteneur C. La même correction est possible quand le plateau 24 descend au poste A pour saisir (ou déposer) des bouteilles.

Le perfectionnement consistant à immobiliser ou à libérer l'organe de guidage 28 n'est pas strictement nécessaire en toutes circonstances sur une machine conforme à l'invention mais son emploi est très avantageux.

Par ailleurs, il doit être entendu que l'invention couvre toutes les modifications que l'on peut apporter à l'exemple de réalisation décrit ci-dessus qui ne seraient que des dispositions équivalentes. Il est clair aussi que la machine de l'invention convient pour la manutention de toutes les bouteilles, quel qu'en soit le type, vides ou pleines, qui sont à déplacer par groupes de bouteilles couchées tête-bêche quel qu'en soit le nombre dans chaque groupe. Elle convient également pour la manutention d'objets autres que des bouteilles couchées, à condition de doter le plateau 24 de moyens de préhension adaptés à ces objets. Les efforts étant reportés sur le palan et sur le chariot, un opérateur peut déplacer en une seule fois une charge relativement importante (25 bouteilles pleines dans l'exemple décrit plus haut) ; cet opérateur n'a que peu de déplacements à faire lui-même grâce au pivotement de l'organe de guidage 28. La machine décrite permet de manutentionner 3000 bouteilles à l'heure quand les postes A et B sont voisins l'un de l'autre. Prévoir de placer l'incurvation en demi-cercle 4du chemin de roulement 1 au-dessus du poste 3 en mettant le centre de ce demi-cercle sur la verticale qui passe par le milieu des conteneurs C permet de raccourcir la longueur des déplacements. Cependant, on pourrait dans le cadre de l'invention, prévoir de placer le demi-cercle 4 au-delà du poste B.

La machine de l'invention est robuste et peu coûteuse en entretien, et elle reste simple donc de prix relativement peu élevé grâce au fait que le guidage du plateau pendant ses mouvements est assuré manuellement, ce qui élimine de nombreux détecteurs et circuits de contrôle et de commande.

## Revendications

. 1. Machine pour le chargement, ou le déchargement, d'objets se rangeant dans des conteneurs tels que des bouteilles, entre un poste (A) d'arrivée ou de départ des objets et un poste (B) réservé à des conteneurs (C), cette machine comprenant un chemin de roulement (1) horizontal passant au-dessus du poste (A) dans le plan médian longitudinal de celui-ci et au-dessus du poste (B), un chariot (7) roulant sur le chemin de roulement (1), un palan (16) accroché au chariot (7) pour porter un plateau (24) muni de ventouses à dépression (25), caractérisée en ce que, au-dessus du poste (B), le chemin de roulement (1) passe dans le plan vertical contenant l'axe géométrique longitudinal d'une moitié en sens transversal d'un conteneur disposé à ce poste (B) puis présente une incurvation en demi-cercle (4) qui est tangente au-dessus de l'autre moitié au plan vertical contenant l'axe géométrique longitudinal de cette seconde moitié, le plateau (24) ayant une largeur égale à la demi-largeur intérieure et . une longueur égale à la longueur intérieure des conteneurs (C) et étant pourvu d'un organe de guidage manuel (28).

2. Machine selon la revendication 1, caractérisée en ce que le plateau (24) est pourvu d'un organe de guidage manuel (28) accessible latéralement pour permettre la correction de l'orientation de ce plateau (24) pendant ses mouvements de montée et de descente par rapport au chariot (7) quand celui-ci est arrêté soit à une position d'arrêt au-dessus du poste (A), soit à l'une quelconque de deux positions d'arrêt au dessus respectivement d'une moitié ou de l'autre moitié des conteneurs du poste (B).

3. Machine selon la revendication 1, caractérisée en ce que le chariot (7) porte un cadre de centrage (17) muni de moyens de centrage (22) et le plateau (24) est pourvu de moyens de centrage (27) complémentaires aux moyens de centrage (22), ces moyens (22 et 27) coopérant ensemble quand le plateau (24) occupe sa position la plus haute.

4. Machine selon la revendication 1 dans laquelle le chariot (7) est entraîné par une chaîne (12) passant autour de roues dentées (11, 13), caractérisée en ce que le centre de l'incurvation en demi-cercle (4) du chemin de roulement (1) est situé sur une verticale passant par le centre des conteneurs (C) disposés au posté (B) et l'une des roues dentées (13) a son centre situé sur cette verticale.

5. Machine selon la revendication 1, caractérisée en ce que les ventouses (25) du plateau (24) sont aptes à déposer ou à saisir des bouteilles sur la totalité d'une moitié de la surface en sens transversal des conteneurs (C).

6. Machine selon la revendication 3, caractérisée en ce que le plateau (24) est muni à son sommet d'un arbre (31) par lequel il est suspendu à la chaîne (21) du palan (16) et un élément de centrage (26) fixé à cet arbre (31) est pourvu de broches (27) destinées à s'engager dans des trous de centrage (22) prévus en correspondance dans le côté inférieur (19) du cadre de centrage (17).

7. Machine selon la revendication 6, caractérisée en ce que l'organe de guidage (28) est monté par une extrémité autour de l'arbre (31) entre le plateau (24) et l'élément'de centrage (26), et il comprend un axe (30) horizontal en position d'utilisation lui donnant une possibilité de pivotement en sens vertical.

8. Machine selon la revendication 7, caractérisée en ce qu'un moyen d'embrayage et de débrayage est placé entre l'organe de guidage (28) et l'arbre (31), ce moyen étant en position de fermeture et réunissant fermement l'organe (28) et l'arbre (31) quand le plateau (24) n'occupe plus sa position la plus élevée et libérant l'organe de guidage (28) en pivotement autour de l'arbre (31) et autour du plateau (24) quand celui-ci occupe sa position la plus élevée.

9. Machine selon la revendication 1, caractérisée en ce que l'organe de guidage (28) comprend deux bras écartés se terminant chacun par une poignée (29).

## Patentansprüche

1. Vorrichtung zum Beladen oder Entladen von regelmäßig angeordneten Gegenständen, wie Flaschen in Behältnisse zwischen einer Eintritts-oder Anfangsstelle (A) der Gegenstände und einer Stelle (B) für die Behältnisse (C), wobei diese Vorrichtung eine horizontale Laufbahn (1), die über der Stelle (A) in deren Längsmittelebene und über der Stelle (B) verläuft, einen auf der Laufbahn (1) verfahrbaren Wagen (7) und ein Hebezeug (16) aufweist, das am Wagen (7) angehängt ist, eine Platte (24) trägt und mit Unterdrucksaugnäpfen (25) ausgerüstet ist, dadurch gekennzeichnet, daß über der Stelle (B) die Laufbahn (1) in der Vertikalebene, die die geometrische Längsachse der, in Querrichtung eines an der Stelle (B) angeordneten Behältnisses gesehen, einen Hälfte aufweist, verläuft und dann eine halbkreisförmige Krümmung (4) ausführt, die über der anderen Hälfte in der Vertikalebene, die die geometrische Längsachse dieser zweiten Hälfte enthält, tangential ist, daß die Platte (24) eine Breite gleich der halben Innenbreite und eine Länge gleich der Innenlänge des Behältnisses (C) besitzt und mit einer manuellen Führung (28) versehen ist.

2. Vorrichtung nach Anspruch 1, dadurch gekennzeichnet, daß die Platte (24) mit einer manuellen Führung (28) versehen ist, die seitlich zugänglich ist und die Ausrichtung der Platte (24) während ihrer Aufwärts- und Abwärtsbewegungen relativ zum Wagen (7) erlaubt, wenn diese entweder in einer Haltestellung über der Stelle (A) oder in einer der beiden Haltestellungen über der einen oder der anderen Hälfte des Behältnisses der Stelle (B) angehalten ist.

3. Maschine nach Anspruch 1, dadurch gekennzeichnet, daß der Wagen (7) einen Zentrierrahmen (17) aufweist, der mit Zentriermitteln (22) ausgerüstet ist und daß die Platte (24) mit zu den Zentriermitteln (22) komplementären Zentriermitteln (27) versehen ist, wobei die Mittel (22 und 27) zusammenwirken, wenn die Platte (24) ihre höchste Stellung einnimmt.

4. Vorrichtung nach Anspruch 1, bei welcher der Wagen (7) durch eine über Zahnräder (11, 13) laufende Kette (12) angetrieben ist, dadurch gekennzeichnet, daß der Mittelpunkt der halbkreisförmigen Krümmung (4) der Laufbahn (1) über einer Vertikalen angeordnet ist, die durch den Mittelpunkt, der an der Stelle (b) abgestellten Behältnisse (C) verläuft und daß eines der Zahnräder (13) seinen Mittelpunkt in dieser Vertikalen hat.

5. Maschine nach Anspruch 1, dadurch gekennzeichnet, daß die Saugnäpfe (25) der Platte (24) Flaschen über die Gesamtheit einer Hälfte der Fläche in Querrichtung der Behältnisse (C) ablegen oder ergreifen können.

6. Vorrichtung nach Anspruch 3, dadurch gekennzeichnet, daß die Platte (24) an ihrer Oberseite mit einer Welle (31) verbunden ist, über welche sie an der Kette (21) des Hebezeugs (16) aufgehängt ist und daß ein Zentrierelement (26), das mit der Welle (31) verbunden ist, mit Stiften (27) versehen ist, die in entsprechende in der Unterseite (19) des Zentrierrahmens (17) vorgesehene Zentrierlöcher (22) einführbar sind.

7. Vorrichtung nach Anspruch 6, dadurch gekennzeichnet, daß die manuelle Führung (28) über einen Arm um die Welle (31) herum zwischen der Platte (24) und dem Zentrierelement (26) befestigt ist und daß sie eine in Gebrauchslage horizontale Achse (30) aufweist, über die sie in vertikaler Richtung verschwenkbar ist.

8. Vorrichtung nach Anspruch 7, dadurch gekennzeichnet, daß zwischen der manuellen Führung (28) und der Welle (31) eine Einrichtung zum Kuppeln und Entkuppeln vorgesehen ist, wobei diese Einrichtung in ihrer Schließstellung ist und die Führung (28) mit der Welle (31) fest kuppelt, wenn die Platte (24) nicht ihre höchste Stellung einnimmt, und die Führung (28) für Schwenkbewegungen um die Welle (31) und um die Platte (24) freigibt, wenn diese ihre höchste Stellung einnimmt;

9. Vorrichtung nach Anspruch 1, dadurch gekennzeichnet, daß die Führung (28) zwei gespreizte Arme aufweist, die jeweils in einem Handgriff (29) enden.

## Claims

1. A machine for loading or unloading articles which are lined up in containers, such as bottles, between a station (A) for the arrival or departure of the articles and a station (B) reserved for containers (C), this machine comprising a horizontal roller track (1) passing over the station (A) in the longitudinal central plane of the latter and over the station (B), a carriage (7) running on the roller track (1), a tackle (16) hooked onto the carriage (7) for carrying a table (24) equipped with vacuum cups (25), characterized in that over the station (B) the roller track (1) runs in the vertical plane containing the longitudinal geometric axis of one half transversely of a container arranged at this station (B) and then exhibits a curve into a semicircle (4) which over the other half forms a tangent with the vertical plane containing the longitudinal geometric axis of this second half, the table (24) having a width equal to half the inside width and a length equal to the inside length of the containers (C) and being provided with a member (28) for guidance by hand.

2. A machine as in claim 1, characterized in that the table (24) is provided with a member (28) for guidance by hand, which is accessible from the side in order to enable correction of the orientation of this table (24) during its raising and lowering motions with respect to the carriage (7) when the latter has stopped either in a stop position over the station (A), or at either of two stop positions over the one half or the other half respectively of the containers at the station (B).

3. A machine as in claim 1, characterized in that the carriage (7) carries a centreing frame (17) equipped with centreing means (22) and the table (24) is provided with centreing means (27) complementary to the centreing means (22), these means (22 and 27) cooperating with one another when the table (24) is occupying its highest position.

4. A machine as in claim 1, in which the carriage (7) is driven by a chain (12) passing round sprockets (11, 13), characterized in that the centre of the curve into a semicircle (4) in the roller track (1) is located on a vertical line passing through the centre of the containers (C) arranged at the station (B) and one of the sprockets (13) has its centre located on this vertical line.

5. A machine as in claim 1, characterized in that the vacuum cups (25) on the table (24) are suitable for putting down or picking up bottles across the whole of one half transversely of the area of the containers (C).

6. A machine as in claim 3, characterized in that the table (24) is equipped at the crown of it with a shaft (31) by which it is hung from the chain (21) of the tackle (16) and a centreing member (26) fixed to this shaft (31) is provided with spikes (27) intended for engaging in centreing holes (22) designed to correspond in the underside (19) of the centreing frame (17).

7. A machine as in claim 6, characterized in that the guide member (28) is mounted by one end round the shaft (31) between the table (24) and the centreing member (26), and it includes a pin (30) which is horizontal in the position of use, providing a possibility of pivoting in a vertical direction.

8. A machine as in claim 7, characterized in that a means of clutching and declutching is located between the guide member (28) and the shaft (31), this means being in the closed position and firmly uniting the member (28) and the shaft (31) when the table (24) is not occupying its highest position and freeing the guide member (28) to pivot about the shaft (31) and about the table (24) when the latter is occupying its highest position.

9. A machine as in claim 1, characterized in that the guide member (28) comprises two arms at a distance apart, each ending in a handle (29).
